# EUROPÄISCHE PATENTSCHRIFT

(11) **EP 0 156 353 B1**
(45) Veröffentlichungstag und Bekanntmachung des Hinweises auf die Patenterteilung: **06.06.1990**
(21) Anmeldenummer: 85103550.1
(22) Anmeldetag: 26.03.1985
(51) Int. Cl.: B65D 71/00

(54) **Verpackung aus Karton**
Package made of carton
Emballage en carton

(30) Priorität: 29.03.1984 DE 3411553
(43) Veröffentlichungstag der Anmeldung: 02.10.1985
(73) Patentinhaber: UNILEVER N.V., 3013 AL Rotterdam (NL); UNILEVER PLC, London EC4P 4BQ (GB)
(72) Erfinder: Detzel, Josef, D-8960 Kempten (DE); Enders, Josef, D-8013 Haar (DE); Schmidt, Heinz, D-8961 Buchenberg (DE)
(74) Vertreter: Hutzelmann, Gerhard

(56) Entgegenhaltungen:
- GB-A- 1 565 350
- US-A- 3 517 876
- US-A- 4 416 411

## Beschreibung

Die Erfindung bezieht sich auf eine Verpackung aus Karton für wenigstens einen insbesondere konisch ausgebildeten Behälter, der an vier Seiten von Wänden der Verpackung umschossen ist, die an ihren beiden Stirnseiten offen ist, wobei die Wände der Verpackung wenigstens annähernd rechtwinklig zueinander angeordnet und aus der der schmäleren Boden- oder Deckelseite des Behälters zugeordneten Boden- oder Deckwand der Verpackung Lappen ausgestanzt sind, die mit Abstand von den Seitenwänden angeordnet sind, ins Innere der Verpackung ragen und an den den Seitenwänden der Verpakkung zugekehrten Wandabschnitten des Behälters angreifen.

Aus der US-A-4 416 411 ist eine derartige Verpackung bekannt, bei der trotz ihrer aufwendigen Bauweise eine Kühlung des Füllgutes - was bei manchen Füllgütern notwendig ist - nicht intensiv genug ermöglicht wird.

Der Erfindung liegt die Aufgabe zugrunde, eine Verpackung der genannten Art zu schaffen, die ein allseitige Kühlung der Behälter erlaubt.

Diese Aufgabe wird erfindungsgemäß dadurch gelöst, daß die Lappen wenigstens annähernd ellipsenförmig ausgebildet sind, wobei die Längsachse der Ellipsen parallel zur Verbindungslinie mit der Seitenwand verläuft, und daß die von dieser Verbindungslinie abgewandte Hälfte des ellipsenförmigen Lappens aus der Boden- bzw. Deckwand ausgestanzt ist, während die der Verbindungslinie zugewandte Hälfte über eine Rillinie an der umgebenden Fläche ahgelenkt ist, wobei diese Rillinie einen Abstand von der Verbindungslinie aufweist.

Mit diesen Lappen wird ohne zusätzlichen Materialbedarf ein sehr guter Halt der Behälter in der Verpackung erzielt, wobei durch den Abstand der Anlenklinien der Lappen von den Seitenwänden eine genügend große Kühlluftmenge an den Behältern vorbeigeführt werden kann.

In einer vorteilhaften Ausgestaltung der Erfindung ist vorgesehen, daß die Lappen durch jeweils eine senkrecht zur Verbindungslinie mit der Seitenwand verlaufende Schnittlinie in zwei Hälften unterteilt sind.

Mit dieser Ausgestaltung können sich die Lappen noch besser an die Form der Behälter anpassen und diesen damit einen noch besseren Halt geben.

Sehr vorteilhaft ist es auch, wenn erfindungsgemäß die die Lappen aufweisende Boden- bzw. Deckwand in zwei Abschnitte unterteilt und durch eine Längsklebenaht oder dergleichen verschlossen ist und daß jeder Teilabschnitt dieser Wand mit einer parallel zur Verbindungslinie mit der benachbarten Seitenwand verlaufenden Rillinie versehen ist, die durch den Lappen unterteilt ist, wobei dessen Längsachse wenigstens annähernd deckungsgleich mit dieser Rillinie verläuft.

Dadurch ist es möglich, die Lappen zuerst an die Innenseite der Seitenwände anzulegen, dann die Seitenwände gegen die Behälter zu falten und erst danach die beiden Boden- bzw. Deckwandabschnitte miteinander zu verbinden.

In der Zeichnung ist ein Ausführungsbeispiel der Erfindung veranschaulicht. Dabei zeigen:
Fig. 1 einen flachliegenden Kartonzuschnitt und
Fig. 2 eine Ansicht einer Verpackung aus dem in Fig. 1 dargestellten Zuschnitt.

Der in Fig 1 darge stellte Kartonzuschnitt hat eine Deckwand 1, die durch Rillinien 2 und 3 sowie diese unterbrechende Schnittlinien 4 bzw. 5 begrenzt ist. An diese Deckwand 1, schließen zwei Seitenwände 6 und 7 an, die über die Rillinien 2 und 3 mit der Deckwand verbunden sind. Über als Biegelinien ausgebildete Verbindungslinien 8 und 9 ist an jeder der beiden Seitenwände ein Bodenwand - Abschnitt 10 bzw. 11 angelenkt, der jeweils durch eine Rillinie 12 bzw. 13 unterteilt ist. Diese Rillinien sind durch jeweils zwei ellipsenförmige Lappen 14 unterbrochen, die einerseits aus dem Bodenwand - Abschnitt entlang einer bogenförmig verlaufenden Schnittlinie 15 herausgestanzt und andererseits entlang einer ebenfalls bogenförmig verlaufenden Rillinie 16 an dem entsprechenden Bodenwand Abschnitt - angelenkt sind. Entlang ihrer Querachse, die senkrecht zur Verbindungslinie 8 bzw. 9 verläuft, ist jeder Lappen 14 mit einer Schnittlinie 17 versehen, welche die Lappen in zwei Hälften unterteilt.

Beim Herstellen der in Fig. 2 dargestellten Verpackung wird der Zuschnitt mit seiner Deckwand 1 auf die Deckelseite von zwei hintereinanderstehenden Behältern 20 (nur einer dargestellt) gelegt. Die durch die Schnittlinien 4 und 5 gebildeten Kanten der Deckwand sind dabei dekkungsgleich mit den Kanten des Behälter-Flansches. Dann werden die Seitenwände 6 und 7 nach unten gefaltet und gleichzeitig die beiden Bodenwand Abschnitte 10 und 11 um die Rillinien 12 und 13 nach oben zusammengelegt. Dabei stehen die Lappen 14 nach oben und können sich beim Annähern der Seitenwände an die Behälter an deren Außenwand anlegen. Daraufhin werden beide Bodenwand - Abschnitte wieder in ihren ebenen Zustand gebracht und an den Behälterboden angelegt. Beide Bodenwand - Abschnitte werden dann in ihrem überlappenden Bereich entlang einer Längsklebenaht 21 miteinander verbunden und damit wird die Verpackung verschlossen.

Es ist selbstverständlich auch möglich, die Längsklebenaht und die die Behälter haltenden Lappen an unterschiedlichen Wänden der Verpackung anzuordnen. Beispielsweise ist es bei kegelstumpfförmigen Behältern sinnvoll, die Lappen in der Deckwand vorzusehen. Der Verschluß der Verpackung kann dabei aber in einer der drei anderen Wände angeordnet sein.

Darüber hinaus ist es möglich, einteilige Lappen vorzusehen, deren Verbindungslinie mit der sie enthaltenden Verpackungswand dann allerdings schräg verlaufen muß, um die Behälter wenigstens nach der offenen Stirnseite der Verpackung abzustützen. Insbesondere bei Behältern, die an ihren Flanschen miteinander verbunden sind, kann eine derartige Ausgestaltung sinnvoll sein.

## Patentansprüche

1. Verpackung aus Karton für wenigstens einen insbesondere konisch ausgebildeten Behälter (20), der an vier Seiten von Wänden der Verpakkung umschlossen ist, die an ihren beiden Stirnseiten offen ist, wobei die Wände (1, 6, 7, 10, 11) der Verpackung wenigstens annähernd rechtwinklig zueinander angeordnet und aus der der schmäleren Boden- oder Deckelseite des Behälters (20) zugeordneten Boden- oder Deckwand (1 bzw. 10, 11) der Verpackung Lappen (14) ausgestanzt sind, die mit Abstand von den Seitenwänden (6, 7) angeordnet sind, ins Innere der Verpakkung ragen und an den den Seitenwänden der Verpackung zugekehrten Wandabschnitten des Behälters (20) angreifen, dadurch gekennzeichnet, daß die Lappen (14) wenigstens annähernd ellipsenförmig ausgebildet sind, wobei die Längsachse der Ellipsen parallel zur Verbindungslinie (8, 9) mit der Seitenwand (6, 7) verläuft, und daß die von dieser Verbindungslinie (8, 9) abgewandte Hälfte des ellipsenförmigen Lappens aus der Boden- bzw. Deckwand ausgestanzt ist, während die der Verbindungslinie zugewandte Hälfte über eine Rillinie (16) an der umgebenden Fläche angeleukt ist, wobei diese Rillinie einen Abstand von der Verbindungslinie (8, 9) aufweist.

2. Verpackung nach Anspruch 1, dadurch gekennzeichnet, daß die Lappen (14) durch jeweils eine senkrecht zur Verbindungslinie (8, 9) mit der Seitenwand (6, 7) verlaufende Schnittlinie (17) in zwei Hälften unterteilt sind.

3. Verpackung nach Anspruch 1 oder 2, dadurch gekennzeichnet, daß die die Lappen (14) aufweisende Boden-bzw. Deckwand (1, 10, 11) in zwei Abschnitte unterteilt und durch eine Längsklebenaht (21) oder dergleichen verschlossen ist und daß jeder Teilabschnitt dieser Wand (10, 11) mit einer parallel zur Verbindungslinie (8, 9) mit der benachbarten Seitenwand (6, 7) verlaufenden Rillinie (12, 13) versehen ist, die durch den Lappen (14) unterteilt ist, wobei dessen Längsachse wenigstens annähernd deckungsgleich mit dieser Rillinie verläuft.

## Revendications

1. Emballage en carton pour au moins un récipient (20) dont la forme est en particulier conique et qui est entouré des quatre côtés par des parois de l'emballage qui est ouvert à ses deux faces frontales, étant précisé que les parois (1, 6, 7, 10, 11) de l'emballage sont disposées, au moins approximativement, perpendiculairement l'une à l'autre et que dans la paroi de fond ou de couverture (1 ou 10, 11), correspondant à la face de fond ou de couverture, plus étroite, du récipient (20), de l'emballage sont découpées par estampage des languettes (14) qui sont disposées à une certaine distance des parois latérales (6, 7), pénètrent dans l'intérieur de l'emballage et s'appliquent contre les portions de paroi du récipient (20) orientées vers les parois latérales de l'emballage, caractérisé en ce que les languettes (14) sont de forme au moins approximativement éllipsoï- dale, l'axe longitudinal des ellipses étant dirigé parallèlement à la ligne de liaison (8, 9) avec la paroi latérale (6, 7), et en ce que la moitié de la languette ellipsoidale située du côté opposé à la ligne de liaison (8,9) est découpée par estampage à partir de la paroi de fond ou de couverture, tandis que la moitié située du côté de la ligne de liaison est articulée à la surface environnante par l'intermédiaire d'une ligne rainée (16), cette ligne rainée se trouvant à une certaine distance de la ligne de liaison (8, 9).

2. Emballage selon la revendication 1, caractérisé en ce que les languettes (14) sont divisées en deux moitiés par chaque fois une ligne de coupe (17) dirigée perpendiculairement à la ligne de liaison (8, 9) avec la paroi latérale (6, 7).

3. Emballage selon la revendication 1 ou 2, caractérisé en ce que la paroi de fond ou de couverture (1, 10, 11) qui présente les languettes (14) est divisée en deux portions et fermée par un cordon longitudinal de colle (21) ou analogue; et en ce que chaque portion partielle de cette paroi (10, 11) présente une ligne rainée (12, 13) qui est dirigée parallèlement à la ligne de liaison (8, 9) avec la paroi latérale voisine (6, 7) et qui est divisée par la languette (14) dont l'axe longitudinal est disposé au moins approximativement en coïncidence avec cette ligne rainée.

## Claims

1. A pack made from board for at least one, particularly conically shaped container (20) which is surrounded on four sides by panels of the pack, the ends of which are open, the panels (1, 6, 7, 10, 11) of the pack being arranged at least approximately at right angles to each other and tabs (14), which are located a certain distance away from the side panels (6, 7), project inwards into the pack and engage the wall sections of the container (20) facing the side panels of the pack, being cut and creased from either the base panel or the top panel (1 or 10/11) of the pack, depending on which is adjacent to the narrower of the base or top of the container (20), wherein the tabs (14) are at least approximately elliptical in shape, the longitudinal axis of the ellipses running parallel to the line of connection (8, 9) to the side panel (6, 7), and wherein the half of the elliptical tab facing away from this line of connection (8, 9) is die-cut from the base or top panel, whilst the half facing towards the line of connection is hinged to the rest of the panel by a crease line (16), this crease line being located a certain distance away from the line of connection (8, 9).

2. A pack according to claim 1, wherein each of the tabs (14) is divided up into two halves by a cut line (17) that extends at right angles to the line of connection (8, 9) to the side panel (6, 7).

3. A pack according to claim 1 or 2, wherein the base or top panel (I or 10, II) with the tabs (14) is divided up into two sections and is closed by means of a longitudinal glued seam (21) or other form of seam and wherein each section of this panel (10, 11) is provided with a crease line (12, 13) which extends parallel to the line of connection (8, 9) to the adjacent side panel (6, 7) and which is interrupted by the tabs (14), the longitudinal axis of which runs at least approximately congruently with this crease line.
